# EUROPÄISCHE PATENTSCHRIFT

(11) **EP 0 697 848 B1**
(45) Veröffentlichungstag und Bekanntmachung des Hinweises auf die Patenterteilung: **06.08.1997**
(21) Anmeldenummer: 94915034.6
(22) Anmeldetag: 13.05.1994
(51) Int. Cl.: A61G 5/10, A61G 5/00

(54) **ROLLSTUHL, INSBESONDERE FÜR KÖRPERBEHINDERTE PERSONEN**
WHEELCHAIR, IN PARTICULAR FOR PHYSICALLY DISABLED PERSONS
FAUTEUIL ROULANT, NOTAMMENT POUR HANDICAPES PHYSIQUES

(30) Priorität: 12.05.1993 DE 4315790
(43) Veröffentlichungstag der Anmeldung: 28.02.1996
(73) Patentinhaber: STIMPFIG, Elke, D-70191 Stuttgart (DE)
(72) Erfinder: STIMPFIG, Elke, D-70191 Stuttgart (DE)
(74) Vertreter: Schuster, Gregor, Dipl.-Ing.
(86) Internationale Anmeldenummer: DE9400563
(87) Internationale Veröffentlichungsnummer: WO9426227

(56) Entgegenhaltungen:
- EP-A- 0 430 794
- WO-A-89/10713
- GB-A- 678 878

## Beschreibung

### Stand der Technik

Die Erfindung geht aus von einem Rollstuhl nach der Gattung des Hauptanspruchs, wobei es nicht nur um die Verbesserung des Comforts für körperbehinderte Personen geht, sondern auch um die Ausweitung des Einsatz- oder Anwendungsbereichs solcher Rollstühle.

Die meisten bekannten Rollstühle weisen ein Fahrwerk auf, das im hinteren Teil von zwei Laufrädern getragen wird, an denen Greifringe zu deren Transport angeordnet sind und an deren vorderem Teil Lenk- und Stützrollen angelenkt sind, -während ebenfalls im vorderen Teil der Sitz und die Rückenlehne so angeordnet sind, daß der Schwerpunkt erheblich vor der Achse der Laufräder liegt, um ein Nachhintenkippen der den Rollstuhl benutzenden Person zu vermeiden. Dabei steht die Hälfte des Raddurchmessers hinter der Rückenlehne über, was zu einer entsprechend großen Fahrzeuglänge führt. Dies führt zu einem großen unnötigen Raumbedarf. Diese meist gewählte Anordnung eines Rollstuhls hat den Nachteil, daß für die Antriebsbewegung des Rollstuhls über die Arme der Person diese verhältnismäßig weit nach unten greifen müssen, was jeweils mit einer oft nur unter Schwierigkeiten möglichen beugenden Rumpfbewegung möglich ist. Es handelt sich jedenfalls um eine unökonomische Bewegung. Nichts desto weniger ist die Gefahr eines Abkippens nach Hinten bei kräftigem Antrieb während der Vorwärtsfahrt und möglicherweise Vertikalstößen auf die Lenk- und Stützrolle. Besonders schwierig ist bei dieser Art Rollstühle das Mitnehmen von irgendwelchen Waren bzw. Gegenständen. Nicht zuletzt läßt auch die Sitzqualität der bekannten Rollstühle zu wünschen übrig.

### Vorteile der Erfindung

Der erfindungsgemäße Rollstuhl mit den Merkmalen des Hauptanspruchs hat abgesehen von der Vermeidung oben genannter Nachteile darüber hinaus den Vorteil, daß er als gewerblicher Arbeitsstuhl verwendbar ist, bspw. im Büro. Die den Rollstuhl benutzende Person kann mit ihm unmittelbar an den Schreibtisch heranfahren und manche Arbeitsmittel über die Auflageeinrichtung des Rollstuhls transportieren.

Es ist zwar ein Rollstuhl mit unter dem Sitz am Fahrwerk angeordneten Stauraum an sich bekannt ( EP-A-0 127 511). Der Nachteil dieses Rollstuhls besteht jedoch darin, daß die Zugänglichkeit zum Stauraum von der Vorderseite oder der Rückseite des Rollstuhls gegeben ist, Rollstuhlseiten zu denen normalerweise die körperbehinderte Person keinen Zugang hat.

Auch Rollstühle, deren zwei Laufräder als Laufringe ausgebildet nabenfrei sind und über Stützlager mit dem Fahrwerk verbunden sind, sind bekannt (DE-A-38 19 925, EP-A-O 430 794). Durch die Verwendung von nabenfreien Laufrädern soll vor allem die Verletzungsgefahr der körperbehinderten Person herabgesetzt werden und es beseht mehr Leerraum unter dem Sitz zur Aufnahme einfacher Transporthilfsmittel wie z.B.Tabletts.

Durch die Erfindung wird erzielt, daß der möglicherweise nutzbare Raum zwischen den beiden Laufrädern nahezu vollständig ausnutzbar ist. Die Querstangen bilden mit den Tragelementen einen "Käfig". Nicht zuletzt wird durch diese Art der Rahmenbildung eine hohe innere Stabilität erzielt. Nach einer speziellen Ausgestaltung sind mindestens zwei derartige Querstangen vorhanden, wobei an diesen Querstangen Lenk- Stützrollen, Sitz und Rückenlehne oder die Auflageeinrichtung befestigbar sind. Natürlich können erfindungsgemäß die Lenk-Stützrollen bzw. die Fußstützen auch unmittelbar an anderen Teilen des Fahrwerks befestigt sein. Abgesehen davon, daß derartige Querstangen auf Grund ihrer konstruktiven Lage eine bevorzugte Lage zur Befestigung dieser Teile darstellen, ist auch die Kraftübertragung von diesen Querstangen zu den Tragelementen besonders gut abfangbar. Als Tragelement kann bevorzugt ein Tragring dienen, der sich über Radiallager am jeweiligen Laufrad abstützt. Natürlich können auch die Querstangen zusätzlich miteinander untereinander verbunden sein, beispielsweise bei der Anordnung des Sitzes oder der Rückenlehne, wobei zwei derartige Querstangen dafür verwendbar sind.

Nach einer vorteilhaften Ausgestaltung der Erfindung weist die Ablageeinrichtung eine durch das offene Radsegment herausziehbare Auszieheinrichtung auf, die eine Bügelvorrichtung zur Aufnahme von Gegenständen, wie handelsübliche Hängemappen odgl. aufweist oder einen Korb bzw. eine Schublade hat zum Transport von sonstigen Gütern. Durch die Auszieheinrichtung die beispielsweise über eine teleskopartige Aufhängung verfügen kann, ist für die Person nach herausziehen der Auszieheinrichtung eine unmittelbare Zugänglichkeit gegeben. auch dann, wenn eine erhebliche Bewegungsbehinderung der Person vorhanden ist. Da der Sitzende sich nicht zu weit nach seitlich bzw. hinten seitlich herausbeugen muß, wird auch die Gefahr eines Kippens des Rollstuhls vermindert.

Nach einer weiteren vorteilhaften an sich bekannten (DE-A-182 471) Ausgestaltung der Erfindung ist der Sitz mit seinem Zentrum etwa über der gedachten Verbindungsdrehachse der Laufachse angeordnet, wodurch der Schwerpunkt einer sitzenden Person in Fahrtrichtung knapp hinter dieser Achse liegt und wobei auf der Rückseite des Rollstuhls mindestens eine Lenk- und Stützrolle am Fahrwerk angelenkt ist. Auf diese Weise wird der Zugriff in die herausgezogene Auflageeinrichtung wesentlich vereinfacht und es wird auch die Lage der Person in Bezug auf die Laufräder für deren Antrieb verbessert, da der Zugriff an die Greifringe günstiger ist. Da der Schwerpunkt der Person zwar hinter aber nahe der Ablage der Laufräder liegt, können die Lenkrollen beim Wenden leichter umschlagen. Abgesehen davon, daß durch die erfindungsgemäße Anordnung die Gesamtbaulänge des Rollstuhles wesentlich verkürzbar ist, wird auch seine Wendigkeit erhöht. Dieser Vorteil besteht sowohl in Hinsicht auf den Kräfteaufwand der Person beim Steuern des Rollstuhls, als auch die kurzen einhaltbaren Wenderadien auf Grund des kurzen Achsabstandes. Diese Vorteile wirken sich besonders beim Einsatz im Büro, bspw. beim Anfahren an einen Schreibtisch, aus. Der Einsatz im Büro hat vor allem den Vorteil, daß die behinderte Person mit annähernd demselben Platzbedarf wie ein Nichtbehinderter zurecht kommt. Die Person benötigt keinen gesonderten Arbeitsplatz.

Nach einer weiteren vorteilhaften ebenfalls an sich bekannten (siehe oben) Ausgestaltung der Erfindung ist auf der Vorderseite des Rollstuhls mindestens eine Lenk- und Stützrolle am Fahrwerk angelenkt. Auf diese Weise wird eine sehr hohe Kippstabilität erreicht. Nach einer speziellen Ausgestaltung der Erfindung sind auf der Rückseite des Rollstuhls zwei Lenk-und Stützrollen angeordnet, während auf der Vorderseite eine solche Rolle genügt, sodaß mit den Laufrädern eine Fünfpunkt-Auflage zum Boden hin entsteht, ähnlich wie sie bei Bürostühlen gefordert wird, die mit Rollen versehen sind. Es ist zwar ein Rollstuhl bekannt, bei dem der Schwerpunkt nach hinten verlagert ist und bei dem vorne sowie hinten je eine Lenk- und Stützrolle vorgesehen ist (DE-A-27 51 079). Dieser bekannte Rollstuhl weist jedoch nicht nabenfreie Laufräder auf, sodaß dieses entscheidende Merkmal nicht vorhanden ist.

Nach einer weiteren vorteilhaften Ausgestaltung der Erfindung dienst als Stützlager ein umlaufendes Rollenlager, dessen nichtmitlaufender Innenring Teil des Fahrwerks bildet. Die Rollen können beispielsweise durch Käfige verhältnismäßig weit auseinandergehalten werden um dadurch mit einem Minimum an Rollen auszukommen.

Nach einer weiteren vorteilhaften Ausgestaltung der Erfindung ist die Neigung von Sitz und/oder Rückenlehne verstellbar. Dies gilt besonders dann wenn der Rollstuhl für den Einsatz in einem Büro geeignet sein soll, wobei durchaus die bei Bürostühlen üblichen Sitzschalen verwendbar sind, insbesondere mit einer Abrutschsicherung bei negativem Sitzflächenwinkel.

Ergänzend dafür kann nach einer weiteren vorteilhaften Ausgestaltung der Erfindung die Sitzfläche mit einem Mehrkammerluftkissen ausgestattet sein, was einerseits das Langzeitsitzen erträglicher macht.

Nach einer weiteren vorteilhaften Ausgestaltung der Erfindung besteht zwischen.einzelnen Kuftkissen eine steuerbare Verbindung durch die bei nach vorn geneigter Schräglage (negative Sitzlage) ein zwischen den Oberschenkeln der Person liegender Luftkissenkeil automatisch aufblasbar ist, um ein Abrutschen zu unterbinden. Zur Steuerung kann beispielsweise ein in der Einstelleinrichtung für die Sitzschräglage angeordnetes Ventil dienen.Bei einer negativen Sitzflächenneigung bläst sich ein Luftkissenteil zwischen den Oberschenkeln auf, der das Abrutschen nach vorn stoppt. Beim positiven Sitzflächenwinkel ist der Keil nicht vorhanden. Es ist somit möglich unterschiedliche Sitzhaltungen einzunehmen. Die Fußstütze ist dann angefedert um der Bewegung des Sitzes zu folgen.

Nach einer weiteren vorteilhaften Ausgestaltung der Erfindung ist der Rollstuhl zusammenfaltbar, was sich bei der Verwendung von Querstangen besonders anbietet und insbesondere dadurch, daß ein verhältnismäßig großer Freiraum zwischen den Laufrädern vorhanden ist, auch leicht verwirklichbar ist.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist in der Zeichnung in zwei Varianten dargestellt und im folgenden näher beschrieben. Es zeigen:
- Fig. 1: Einen Längsschnitt durch den Rollstuhl entsprechend der Linie I.I in Fig 2
- Fig. 2: eine Draufsicht auf den Rollstuhl mit Teilquerschnitt als erste Variante mit einem Bügel und
- Fig. 3: den Rollstuhl in perspektivischer Ansicht, mit der zweiten Variante mit Schublade.

### Beschreibung des Ausführungsbeispiels

Wie der Zeichnung entnehmbar ist, ist der erfindungsgemäße Rollstuhl mit einem Fahrwerk ausgestattet, welches einen Rahmen aufweist, der zwei weitgehend parallel zueinander angeordnete Tragringe 1 aufweist, die über vier Querstangen 2 starr miteinander verbunden sind. Um diese Tragringe 1 sind jeweils nabenfreie Laufräder 3 über nicht dargestellte Radiallager auf den Tragringen 1 gelagert. An den Laufrädern 3 sind jeweils Greifringe 4 angebracht, über die, die nur gestrichelt angedeutete Person 5 die Laufräder betätigen kann.

Die Person 5 sitzt auf einem in seiner Schräglage verstellbaren Sitz 6, der über eine Einstelleinrichtung 7 angeordnet ist, die wiederum auf Konsolen 8 ruht, welche jeweils an zwei Querstangen 2 befestigt sind.Am vorderen Teil des Sitzes 6 ist ein Abrutschteil 17 vorgesehen. An der Einstelleinrichtung 7 ist zudem ein Arm 9 verstellbar befestigt, an welchem eine ebenfalls verstellbare Rückenlehne 11 angeordnet ist. An der unteren hinteren Querstange 2 sind über Kragarme 12 zwei Lenk- und Stützrollen 13 angelenkt, während an der vorderen Querstange 2 in gleicher Weise nur eine Lenk- und Stützrolle 13 angelenkt ist. Wie in der Zeichnung gestrichelt dargestellt kann die jeweilige Rolle nach oen bzw. hinten oder vorne nachgeben, wofür sie durch nicht dargestellte Federmittel mit der jeweiligen Stange verbunden ist. Ebenfalls an der vorderen unteren Querstange 2 ist eine Fußstütze 14 befestigt.

An den Konsolen 8, also unterhalb des Sitzes 6 ist eine Ablageeinrichtung 16 vorgesehen, die über ein Teleskopsystem seitlich durch die nabenlosen Laufräder so herausziehbar ist, daß sie von oben problemlos zugänglich wird.

Alle in der Beschreibung den nachfolgenden Ansprüchen und in den Zeichnungen dargestellten Merkmale können sowohl einzeln als auch in beliebiger Kombination miteinander erfindungswesentlich sein.

### Bezugszahlenliste

- 1.: Tragringe
- 2.: Querstangen
- 3.: Laufräder
- 4.: Greifringe
- 5.: Person
- 6.: Sitz
- 7.: Einstelleinrichtung
- 8.: Konsolen
- 9.: Arm
- 10.: --
- 11.: Rückenlehne
- 12.: Kragarm
- 13.: Lenk- und Stützrolle
- 14.: Fußstütze
- 15.: Auflageeinrichtung
- 16.: Teleskoprohre
- 17.: Luftkissenteil

## Patentansprüche

1. Rollstuhl, insbesondere für körperbehinderte Personen
- mit einem einen Sitz (6), eine Rückenlehne (11) und eine Fußstütze (14) aufweisenden Fahrwerk;
- mit zwei mit Greifringen (4) versehenen Laufrädern, welche als Laufringe (3) ausgebildet nabenfrei sind und
- mit einen Teil eines Rollstuhlrahmens bildenden Tragringen (1), an welchen die Laufräder über Stützlager verbunden sind und
- mit mindestens einer am Fahrwerk angelenkten Lenk- und Stützrolle (13),
dadurch gekennzeichnet,
- daß die Tragringe über Querstangen miteinander verbunden sind, wobei die Tragringe unmittelbar an den Querstangen befestigt sind,
- daß der unter dem Sitz (6) des Rahmens zwischen den Querstangen vorhandene Freiraum zur Aufnahme von Ablageeinrichtungen (16) odgl. dient und
- daß die Ablageeinrichtung odgl. durch das stirnseitig offene Segment mindestens eines der Laufräder zugänglich ist.

2. Rollstuhl nach Anspruch 1, dadurch gekennzeichnet, daß die Ablageeinrichtung eine durch das offene Radsegment herausziehbare Auszieheinrichtung (16) aufweist, die eine Bügelvorrichtung zur Aufnahme von Gegenständen, wie Hängemappen usw. aufweist, oder einen Korb bzw. eine Schublade hat, zum Transport von sonstigen Gütern.

3. Rollstuhl nach Anspruch 1 oder 2, dadurch gekennzeichnet, daß der Sitz (6) mit seinem Zentrum etwa über der gedachten Verbindungsdrehachse der Laufräder (3) angeordnet ist, wodurch der Schwerpunkt einer sitzenden Person (5) in Fahrtrichtung hinter dieser Achse liegt, und daß auf der Rückseite des Rollstuhls mindestens eine Lenk- und Stützrolle (13) am Fahrwerk angelenkt ist.

4. Rollstuhl nach Anspruch 3 oder 4, dadurch gekennzeichnet, daß für eine relative Nachgiebigkeit in der Höhe und Fahrtrichtung die Lenk- und Stützrolle federnd an der Querstange oder dem Tragring angelenkt ist.

5. Rollstuhl nach einem der vorhergehenden Ansprüche, dadurch gekennzeichnet, daß mindestens zwei derartige Querstangen (2) vorhanden sind, und daß an diesen Querstangen zwei Lenk-Stützrollen (13), Sitz (6) und Rückenlehne (11) oder die Auflageeinrichtung (15) befestigbar sind.

6. Rollstuhl nach einem der vorhergehenden Ansprüche, dadurch gekennzeichnet, daß als Stützlager ein umlaufendes Rollenlager dient, dessen nicht mitlaufender Innenring als ringförmiges Tragelement Teil des Fahrwerks bildet.

7. Rollstuhl nach einem der vorhergehenden Ansprüche, dadurch gekennzeichnet, daß die Neigung von Sitz (6) und/oder Rückenlehne (11) verstellbar ist.

8. Rollstuhl nach einem der vorhergehenden Ansprüche, dadurch gekennzeichnet, daß der Sitz (6) mit einem Mehrkammerluftkissen ausgestattet ist.

9. Rollstuhl nach Anspruch 9, dadurch gekennzeichnet, daß zwischen einzelnen Luftkissen eine steuerbare Luftverbindung besteht, durch die bei nach vorn geneigter Schräglage (negative Sitzlage) ein zwischen den Oberschenkeln der Person liegender Luftkissenkeil (17) automatisch aufblasbar ist, um ein Abrutschen zu unterbinden.

10. Rollstuhl nach einem der vorhergehenden Ansprüche, dadurch gekennzeichnet, daß der Rollstuhl über das Fahrwerk zusammenfaltbar ist.

## Claims

1. Wheelchair, especially for disabled persons
- with an undercarriage having a seat (6), a backrest (11) and a footrest (14),
- with two running wheels provided with grip rings (4), the running wheels being formed as bearing races (3) without wheel hubs and
- with support rings (1) forming a part of the wheelchair frame, by which the running wheels are connected by support bearings and
- with at least one steering- and support wheel (13) connected to the undercarriage,
characterized by the fact
- that the support rings are connected by transverse braces, whereas the support rings are fastened to the transverse braces,
- that a free space underneath the seat (6)between the transverse braces is for receiving depository devices and
- that the depository device or the like is accessible through the axially open segment of at least one of the running wheels.

2. Wheelchair in accordance with claim 1, characterized by the fact, that the depository device comprises a pullout device (16) which may be pulled out through the open segment and which is provided with a frame arrangement for receiving articles, such as hanging folders etc. or with a basket or a drawer for transporting other goods.

3. Wheelchair in accordance with claim 1 or 2, characterized by the fact, that the center of the seat (6) is arranged approximately above the imaginary connecting rotary axis of the running wheels (3), whereby the center of gravity of a seated person (5), in the direction of movement, is located behind this axis, and that at the rear of the wheelchair at least one steering- and support wheel (13) is connected to the undercarriage.

4. Wheelchair in accordance with claim 3, characterized by the fact that for providing a relative yielding in the vertical direction and in the direction of movement the steering and support wheels are resiliently mounted on the transverse brace or the support ring.

5. Wheelchair in accordance with one of the preceding claims, characterized by the fact, that there are at least two such transverse braces (2) provided and that two steering-/ support wheels (13), the seat (6) and the backrest (11) or the depository means (15) may be attached thereto.

6. The apparatus in accordance with one of the preceding claims, characterized by the fact that the support bearing is a rotary roller bearing and the stationary inner ring of which has an annular support element constitutes a part of the undercarriage.

7. Wheelchair in accordance with one of the preceding claims, characterized by the fact, that the inclination of the seat (6) and/or the backrest (11) is adjustable.

8. Wheelchair in accordance with one of the preceding claims, characterized by the fact, that the seat (6) is provided with a multiple chamber air cushion.

9. Wheelchair in accordance with claim 9, characterized by the fact, that controllable air connections are provided between the air cushions by which at a forward inclination (negative seat position) a wedged air cushion (17) positioned between the upper thighs of a person may be inflated to prevent sliding off.

10. The apparatus in accordance with one of the preceding claims, characterized by the fact, that by means of the undercarrriage the wheelchair is collapsible.

## Revendications

1. fauteuil roulant, en particulier pour des personnes handicapées
- avec un dispositif de roulement disposant d'un siège (6), d'un dossier du siège (11) et d'un repose-pieds (14);
- avec deux roues porteuses avec des mains-courantes (4), qui sont formées en bagues de roulements et sans moyeux
- avec deux bagues porteuses (1) qui liées par des crapaudines aux roues de roulements (2) forment une partie d'un cadre d'un fauteuil roulant et
- avec au moins une roue directrice et supporteuse (13) articulée au dispositif de roulement
caractérisé en ce
- que les bagues porteuses sont liées par des barres traversales, les bagues porteuses étant fixées directement aux barres traversales
- que l'espace vide situé sous le siège (6) du cadre et entre les barres traversales servant au dépôt récepteur (15) ou autres
- que le dépôt récepteur ou autre est accessible par le segment ouvert d'au moins une des roues de roulements

2. fauteuil roulant selon la revendication 1 caractérisé en ce que le dépôt récepteur ayant un dispositif extensible (16) latéralement étant muni d'un dispositif pour la réception des biens comme un panier ou un tiroir ou autres, pour le transport d'autres biens.

3. fauteuil roulant selon la revendication 1 ou 2, caractérisé en ce que le siège (6) avec son centre est situé au-dessus de l'essieu imaginé des roues de roulement (3) par quoi le centre de gravité de la personne assise (5) dans la direction de la conduite se trouve derrière cet essieu, et que le revers du fauteuil roulant est articulé au moins une roue directrice et supporteuse (13) au dispositif de roulement

4. fauteuil roulant selon revendication 3 ou 4, caractérisé en ce que pour une flexibilité relative dans la hauteur et dans le sens de la conduite la roue directrice et supporteuse est articulée élastiquement à la barre traversale ou à la bague porteuse.

5. fauteuil roulant selon une des revendications précédentes, caractérisé en ce que, au moins deux des barres traversales pareilles (2) sont présentes, et qu'on peut attacher à ces barres traversales deux roues directrices et supporteuses (13), le siège (6) et le dossier du siège (11) ou le dépôt récepteur (15).

6. fauteuil roulant selon une des revendications précédentes, caractérisé en ce que comme crapaudine sert un roulement à rouleaux circulant, dont la bague intérieure non tournante en tant qu'élément porteur annulaire forme une partie du dispositif de roulement.

7. fauteuil roulant selon une des revendications précédentes, caractérisé en ce que l'inclinaison du siège (6) et/ou le dossier du siège (11) sont ajustables.

8. fauteuil roulant selon une de revendications précédentes, caractérisé en ce que le siège (6) dispose d'un coussin pneumatique à plusieurs chambres.

9. fauteuil roulant selon revendication 9, caractérisé en ce qu'entre chaque coussin pneumatique se trouve une jonction d'air réglable, par laquelle dans une position inclinée en avant (inclinaison du siège négative) une cale de coussin pneumatique (17) est gonflable automatiquement entre les cuisses de la personne, pour éviter un glissement.

10. fauteuil roulant selon une des revendications précédentes, caractérisé en ce que le fauteuil roulant est pliable sur le dispositif de roulement.
